# EUROPÄISCHE PATENTSCHRIFT

(11) **EP 1 698 377 B1**
(45) Veröffentlichungstag und Bekanntmachung des Hinweises auf die Patenterteilung: **30.04.2008**
(21) Anmeldenummer: 05004845.3
(22) Anmeldetag: 04.03.2005
(51) Int. Cl.: A63B 9/00, A63B 69/00, A63B 5/11

(54) **Fahrbares Klettergerät**
Mobile climbing equipment
Equipement d'escalade mobile

(43) Veröffentlichungstag der Anmeldung: 06.09.2006
(73) Patentinhaber: Euroviva GmbH, 76227 Karlsruhe (DE)
(72) Erfinder: Mezger, Thomas, 76227 Karlsruhe (DE); Fisoler, Erhard, 76227 Karlsruhe (DE); Crisafulli, Alessandra, 76227 Karlsruhe (DE)
(74) Vertreter: Rasch, Michael

(56) Entgegenhaltungen:
- EP-A- 0 433 195
- WO-A-99/01181
- FR-A- 2 837 109

## Beschreibung

Die Erfindung betrifft ein Klettergerät mit mehreren übereinander anordenbaren Rahmen, deren Innenflächen jeweils mit einem Seil-Netzwerk zur Bildung einer Kletterebene versehen sind, sowie einer Anzahl Vertikalstützen, an denen die Rahmen anbringbar sind.

Derartige Klettergeräte sind entweder als stationäre oder als mobile Anlagen bekannt, wobei diese nur max. 3,5m Höhe erreichen. Dabei können Benutzer durch das Seilnetzwerk hindurch kriechen und dabei auf immer höhere Ebenen bzw. wieder zurück klettern. Außenseitig ist das Klettergerät von einem Netz umgeben, um ein Herunterstürzen der Benutzer zu verhindern.

Nachteilig bei allen herkömmlichen Klettergeräten ist es, dass die Errichtung sehr langwierig und schwierig ist. Dies erfordert lange Aufbauzeiten bzw. komplexe Hilfsgeräte wie Kräne.

Ein Klettergerät gemäß dem Oberbegriff des Anspruchs 1 ist aus FR-A-2 837 109 bekannt.

Aufgabe der vorliegenden Erfindung ist es, ein gattungsgemä-βes Klettergerät bereitzustellen, das schnell und einfach errichtbar bzw. wieder demontierbar ist und anschließend an einen neuen Aufstellort verbringbar ist und im Transportzustand nicht über die maximale zulässige Transporthöhe hinausreicht.

Diese Aufgabe wird durch die Merkmale des Anspruchs 1 gelöst. Diese Merkmalskombination ermöglicht es, den fahrbaren Untersatz an eine Errichtungsstelle zu bewegen, anschließend die Vertikalstützen aufzurichten und zu verriegeln und anschlie-βend durch Betätigung der Winde - was manuell oder maschinell geschehen kann - die Aufrichtzugseile anzuziehen, wodurch die damit verbundenen Rahmen im vorgegebenen Abstand zueinander hochgezogen werden. Auf diese Weise ist in minimaler Zeit und mit geringem Personalaufwand das Klettergerät einsatzbereit zu machen.

Vorzugsweise sind Aufrichtzugseile, die entlang der Vertikalstützen geführt sind, im Inneren der Vertikalstützen geführt und an deren freien Enden über Umlenkrollen umgelenkt. Damit sind diese geschützt angeordnet und Verletzungen der Benutzer können vermieden werden, bei denen es sich meist um Jugendliche und Kinder handelt.

Bevorzugt sind die Rahmen rechteckig, wobei noch weiter bevorzugt das Verhältnis der Länge zur Breite der Rahmen 2 - 3 beträgt. Auf diese Weise ist im Transportzustand eine kompakte Anordnung möglich, die leicht auf der Straße transportiert werden kann. Gleichzeitig kann das Klettergerät schnell aufgebaut werden. Bei anderen Rahmenformen wie quadratischen oder runden/ovalen Rahmenformen, die im Rahmen der Erfindung auch möglich sind, ergeben sich diese Vorteile nicht in gleicher Weise.

Eine weitere vorteilhafte Weiterbildung der Erfindung sieht vor, dass an mindestens zwei benachbarten Vertikalstützen Tragarme angebracht sind. An diesen Tragarmen können unterschiedliche Bauteile angebracht werden wie Kletterschlangen, Kistenstapeln oder Kletterbalken oder auch Kletterplatten, um das Klettergerät als Sportkletterturm zu nutzen.

Besonders bevorzugt sind an den freien Enden der Tragarme elastische Steile angebracht bzw. umgelenkt, deren jeweils eine Enden mit einer Gurteinrichtung verbunden sind, um im Zusammenwirken mit einem Trampolin eine Sprungeinrichtung zu bilden. Die jeweils anderen Enden der elastischen Seile werden entlang der Vertikalstützen nach unten geführt um auf diese Weise in Verbindung mit einem Trampolin eine Sprunganlage bereitzustellen, wie diese an sich bekannt ist.

Die Erfindung wird nachfolgend anhand der beigefügten Zeichnungen weiter erläutert. Dabei zeigt:
- Fig. 1:: eine perspektivische Darstellung einer ersten Ausführung eines Klettergerätes näherungsweise im fahrbereiten Zustand;
- Fig. 2:: das Klettergerät von Fig.1 mit aufgerichteten Vertikalstützen;
- Fig. 3:: das Klettergerät von Fig.1 mit hochgezogenen Rahmen;
- Fig. 4a:: eine erste perspektivische Detailansicht eines Klettergerätes;
- Fig. 4b:: eine zweite perspektivische Detailansicht eines Klettergerätes;
- Fig. 5a:: eine dritte perspektivische Detailansicht eines Klettergerätes;
- Fig. 5b:: eine vierte perspektivische Detailansicht eines Klettergerätes;
- Fig. 6:: eine perspektivische Darstellung einer zweiten Ausführung eines Klettergerätes;
- Fig. 7:: das Klettergerät von Fig.6 in Draufsicht;
- Fig. 8:: eine perspektivische Darstellung einer zweiten Ausführung eines Klettergerätes;

In Fig. 1 ist eine perspektivische Darstellung einer ersten Ausführung eines Klettergerätes **1** näherungsweise im fahrbereiten Zustand dargestellt, die aus einem fahrbaren Untergestell **10** mit zwei Fahrachsen mit Rädern **12** und an den vier Ecken ausschwenkbaren Horizontalstützen **14** besteht. An den freien Enden der Horizontalstützen **14** sind Füße **16** angebracht. Um das Untergestell **10** in fahrbereiten Zustand zu bringen, werden die Horizontalstützen **14** eingeschwenkt.

Das Untergestell **10** selbst besteht aus einem Unterrahmen **11a** und einem Oberrahmen **11b,** die beabstandet miteinander verbunden sind.

Am Untergestell **10** sind die Unterabschnitte **18a** von vier Vertikalträgern befestigt, die sich zu einer solchen Höhe erstrecken, dass diese die auf dem Untergestell **10** übereinander liegenden Rahmen **20** überragen. An den oberen Enden der Unterabschnitte **18a** sind über Scharniere deutlich längere Oberabschnitte **18b** vorgesehen, die in der in **Fig. 1** gezeigten Transportstellung nach horizontal abgeklappt sind, wobei die Unterabschnitte **18a** und Oberabschnitte **18b** vorne und hinten unterschiedlich lang sind, damit die Oberabschnitte **18b** im zusammengelegten Zustand übereinander ruhen.

Zur Errichtung des Klettergerätes **1** werden - wie in **Fig. 2** zu sehen ist, zunächst die Oberabschnitte hochgeklappt und über nicht gezeigte Arretiermittel in dieser Stellung zur Bildung der Vertikalträger **18** arretiert.

Über eine weiter unten dargestellte Zugseileinrichtung werden dann die Rahmen **20** entlang der Vertikalträger **18** nach oben gezogen um die in Fig. 3 gezeigte Endstellung einzunehmen. Aus Gründen der Übersichtlichkeit sind die Rahmen **20** in den **Figuren 1 bis 3** ohne die Seilnetzstruktur dargestellt.

In der perspektivischen Darstellung von **Fig. 5** ist die Zugseileinrichtung dargestellt. Diese besteht im wesentlichen aus einer Seilwinde **30,** die in der dargestellten Form manuell ausgeführt ist aber alternativ auch elektrisch betrieben sein kann. Auf dieser Seilwinde **30** ist ein Zugseil aufgewickelt, dessen freies Ende mit einem Endstück **32** verbunden ist, an dem vier Aufrichtzugseile **34** befestigt sind, so dass die Betätigung der Seilwinde **30** alle vier Aufrichtzugseile **34** in gleicher Weise beaufschlagt.

Die vier Aufrichtzugseile **34** laufen über vier nicht näher dargestellte Umlenkrollen, die am Untergestell **10** gegenüberliegend zur Seilwinde **30** angebracht sind, wobei die zwei inneren der vier Aufrichtzugseile **34** über deren Umlenkrollen parallel in Richtung der Seilwinde **30** zurückgeführt und über die in **Fig. 4b** gezeigte Umlenkrollen **36** nach seitlich außen und über in Fig. 4a gezeigte Durchführungen **38** in die dortigen Vertikalträger **18** geführt und über weitere Umlenkrollen im Inneren der Vertikalträger **18** nach oben geführt sind. Am oberen Ende der Vertikalträger **18** sind weitere Umlenkrollen, über welche die Aufrichtzugseile **34** von oben mit den Rahmen verbunden sind.

Die zwei äußeren Aufrichtzugseile **34** werden über die zugehörigen nicht dargestellten ersten Umlenkrollen direkt nach seitlich außen geführt und anschließend in gleicher Weise im Inneren der Vertikalträger **18** nach oben und von dort mit den Rahmen **20** verbunden.

Die Aufrichtzugseile **34** sind mit den Rahmen **20** jeweils in vorgegebenen Abständen fest verbunden, so dass beim Ziehen an den Aufrichtzugseile **34** über die Winde **30** zuerst der in **Fig. 1** zuoberst dargestellte Rahmen **20** hochgezogen und anschlie-βend jeder weitere Rahmen **20** mit hoch gezogen wird.

Die **Figuren 5a** **und** **5b** zeigen perspektivische Ausschnitte des Klettergerätes **1.** Dabei ist der Oberrahmen **11b** des Untergestells **10** (Fig. 1) gezeigt, auf dem ein Trampolin **40** aufgespannt ist. Oberhalb des Oberrahmen **11b** ist der unterste der vertikal verschiebbaren Rahmen **20** dargestellt, der in einer bevorzugten Ausführungsform mit einem Seilnetzwerk **42** versehen ist. Dazu sind vorzugsweise elastische Seile kreuz und quer derart verspannt, dass Personen sich zwischen den Seilen hindurchzwängen und damit eine höhere oder niedrigere Ebene erreichen können.

In **Fig. 5b** sind die Führungsmittel für die Rahmen **20** dargestellt, die eine Führungsnut **50** in den Vertikalstützen **18** umfassen, wobei T-Stücke **52** an den Rahmen **20** angebracht sind und in den vorzugsweise an allen vier Vertikalstützen **18** vorgesehenen Führungsnuten **50** gleiten.

In den **Figuren 6** **und** **7** ist eine andere Ausführungsform eines Klettergerätes **2,** das dem in den Figuren 1 bis 5 dargestellten Klettergerät **1** entspricht. Nur sind bei dieser Ausführungsform an den Vertikalstützen **18** Ausleger **60** angebracht, die über Fixierseile **62** fest ausgerichtet sind. Weitere Fixierseile **64** (die bei der Ausführungsform gemäß **Fig. 1 bis 5** ebenfalls vorhanden und nur nicht dargestellt sind) fixieren die Vertikalstützen **18** gegenüber dem Untergestell **10.** An den freien Enden der Ausleger **60** sind Umlenkrollen für elastische Seile **66** vorgesehen, die mit einer Traggurteinrichtung **68** verbunden sind. Zwischen den Auslegern **60** lassen sich Trampoline **70** positionieren um auf diese Weise eine oder zwei Sprunganlage(n) bereitzustellen. Dazu sind die elastischen Seile **66** entlang oder im Inneren der Vertikalstützen **18** zu einer weiteren nicht dargestellten Winde geführt und können so gespannt oder nachgelassen werden.

Es ist ersichtlich, dass durch die Erfindung das Klettergerüst mit sehr geringem Aufwand und sehr schnell errichtet oder abgebaut werden kann.

Die in den **Figuren 6** **und** **7** gezeigte Ausführung ermöglicht einen weitergehenden Einsatz des Klettergerüstes dadurch, dass nicht nur Personen im Inneren hochklettern können, sondern auch außen andere Benutzer auf dem Trampolin und mit Unterstützung der vorgespannten elastischen Seile springen können. Dadurch hat diese Klettergerüstausführung eine erhöhte Attraktivität. Gleichzeitig ist der zusätzliche Aufwand zur Errichtung nicht wesentlich höher als bei der ersten Ausführungsform.

Nicht dargestellt ist, dass das gesamte Klettergerüst mittels Netzen umschlossen werden kann um zu verhindern, dass Benutzer von den oberen Ebenen abstürzen.

In **Figur 8** ist eine weitere Ausführungsform eines Klettergerüstes schematisch (also ohne Spannseile) dargestellt, das sich von der Ausführung gemäß Fig. 6 und 7 nur dadurch unterscheidet, dass nur eine Sprunganlage vorgesehen ist.

## Patentansprüche

1. Klettergerät mit mehreren übereinander anordenbaren Rahmen (20), , sowie einer Anzahl Vertikalstützen (18), an denen die Rahmen (20) anbringbar sind, wobei das Klettergerät auch folgende Merkmale aufweist:
a) die Vertikalstützen (18) sind mit einem fahrbaren Untersatz (10) abklappbar verbunden;
b) entlang der Vertikalstützen (18) sind Aufrichtzugseile (34) geführt, deren jeweils eine Enden mit einer Winde (30) wirkgekoppelt sind und deren jeweils andere Enden mit den Rahmen (20) verbunden sind;
c) wobei die Aufrichtzugseile (34) derart mit den Rahmen (20) verbunden sind, dass diese im aufgerichteten Zustand jeweils vorgegebene Vertikalabstände zueinander
**dadurch gekennzeichnet, dass** die Rahmeninnenflächen jeweils mit einem SeilNetzwerk (42) zur Bildung einer Kletterebene versehen sind.

2. Klettergerät nach Anspruch 1, **dadurch gekennzeichnet, dass** die. Aufrichtzugseile (34) im Inneren der Vertikalstützen (18) geführt sind und an deren freien Enden über Umlenkrollen umgelenkt sind.

3. Klettergerät nach Anspruch 1, **dadurch gekennzeichnet, dass** die windenseitigen Enden der Aufrichtzugseile (34) mit einem Endstück (32) verbunden sind, dessen anderes Ende mit einem Windenseil verbunden ist, das auf die Winde (30) aufwickelbar ist.

4. Klettergerät nach Anspruch 1, **dadurch gekennzeichnet, dass** die Rahmen (20) rechteckig sind.

5. Klettergerät nach Anspruch 4, **dadurch gekennzeichnet, dass** das Verhältnis der Länge zur Breite der Rahmen (20) zwischen 2 und 3 liegt.

6. Klettergerät nach Anspruch 1, **dadurch gekennzeichnet, dass** am Untergestell (10) im Bereich der Ecken Horizontalstützen (14) ausklappbar sind, an deren freien Enden Stützfüße (16) vorgesehen sind.

7. Klettergerät nach Anspruch 1, **dadurch gekennzeichnet, das**s die Stützfüße (16) über Spannseile (64) mit den oberen Enden der Vertikalstützen (18) verbunden sind.

8. Klettergerät nach Anspruch 1, **dadurch gekennzeichnet, dass** an zumindest einzelnen Vertikalstützen (18) Führungsmittel (50) vorgesehen sind, die mit Gegenstücken (52) an den Rahmen (20) zusammenwirken, um beim Aufrichten des Klettergerätes (1) bzw. Hochziehen der Rahmen (20) diese zu führen.

9. Klettergerät nach Anspruch 8, **dadurch gekennzeichnet, dass** die Führungsmittel als Längsnuten (50) ausgebildet sind, und an den Rahmen T-Stücke (52) angebracht sind, die in den Längsnuten (50) verschiebbar sind.

10. Klettergerät nach einem der vorhergehenden Ansprüche, **dadurch gekennzeichnet, dass** an mindestens zwei benachbarten Vertikalstützen (18) Tragarme (60) angebracht sind.

11. Klettergerät nach Anspruch 10, **dadurch gekennzeichnet, dass** an den freien Enden der Tragarme (60) elastische Seite (66) umgelenkt werden, deren jeweils eine Enden mit einer Gurteinrichtung (68) verbunden sind, um im Zusammenwirken mit einem Trampolin eine Sprungeinrichtung zu bilden.

12. Klettergerät nach Anspruch 11, **dadurch gekennzeichnet, dass** zwei gegenüberliegende Sprungeinrichtungen vorgesehen sind.

13. Klettergerät nach Anspruch 10, **dadurch gekennzeichnet, dass** an den Tragarmen (60) Kletterschlangen, Kistenstapeln oder Kletterbalken angebracht sind.

14. Klettergerät nach einem der vorhergehenden Ansprüche, **dadurch gekennzeichnet, dass** an den Rahmen (20) Kletterplatten anbringbar sind.

## Claims

1. A climbing apparatus including a stack of frames (20) as well as a number of vertical posts (18) for attaching the frames (20), the climbing apparatus also comprising the following features:
a) the vertical posts (18) are hinged to a mobile platform (10);
b) guided along the vertical posts (18) are erecting cables (34), one end each of which is actively connected to a winch (30) and the other end each of which is connected to the frames (20);
c) the erecting cables (34) are connected to the frames (20) such that they each assume a predefined vertical spacing in the erected condition;
**characterized in that** each frame inside surface is provided with a rope netting (42) to form a climbing plane.

2. The climbing apparatus as set forth in claim 1, **characterized in that** the erecting cables (34) are guided inside the vertical posts (18) and guided at their free ends by guide pulleys.

3. The climbing apparatus as set forth in claim 1, **characterized in that** the ends of the erecting cables (34) on the winch side are connected to an end-piece (32), the other end of which is connected to a winch cable reelable on the winch (30).

4. The climbing apparatus as set forth in claim 1, **characterized in that** the frames (20) are rectangular,

5. The climbing apparatus as set forth in claim 4, **characterized in that** the ratio of length to width of the frames (20) is between 2 and 3.

6. The climbing apparatus as set forth in claim 1, **characterized in that** in the region of the corners outriggers (14) are hinged to the platform (10), pads (16) being provided at the free ends of the outriggers (14).

7. The climbing apparatus as set forth in claim 1, **characterized in that** the pads (16) are connected to the upper ends of the vertical posts (18) via guy cables (64).

8. The climbing apparatus as set forth in claim 1, **characterized in that** provided at at least some of the vertical posts (18) are guide means (50) cooperating with counter-pieces (52) at the frames (20) to guide the frames (20) when the climbing apparatus is erected and when respectively the frames (20) are hauled upwards.

9. The climbing apparatus as set forth in claim 8, **characterized in that** the guide means are configured as slots (50) and attached to the frames are counter-pieces (52) slide-mounted in the slots (50).

10. The climbing apparatus as set forth in any of the preceding claims, **characterized in that** supporting arms (60) are attached to at least two juxtaposed vertical posts (18).

11. The climbing apparatus as set forth in claim 10, **characterized in that** guide-mounted at the free ends of the supporting arms (60) are elastic ropes (66), each one end of which is connected to a belting means (68) to form in cooperation with a trampoline a jumping means.

12. The climbing apparatus as set forth in claim 11, **characterized in that** two opposing jumping means are provided.

13. The climbing apparatus as set forth in claim 10, **characterized in that** attached to the supporting arms (60) are climbing spirals, box stacks or climbing beams.

14. The climbing apparatus as set forth in any of the preceding claims, **characterized in that** climbing plates are attachable to the frames (20).

## Revendications

1. Appareil d'escalade qui présente plusieurs cadres (20) ainsi que plusieurs montants verticaux (18) sur lesquels les cadres (20) peuvent être installés, l'appareil d'escalade présentant les caractéristiques suivantes :
a) les montants verticaux (18) sont reliés de manière rabattable à un soubassement déplaçable (10),
b) des câbles d'érection (34) dont une extrémité est accouplée fonctionnellement à un treuil (30) et dont l'autre extrémité est reliée aux cadres (20) sont guidés le long des montants verticaux (18),
c) les câbles d'érection (34) sont reliés aux cadres (20) de telle sorte que lorsque ces derniers sont posés, ils prennent les uns par rapport aux autres une distance verticale prédéterminée,
**caractérisé en ce que** la surface intérieure de chaque cadre est dotée d'un réseau de câbles (42) qui forme un plan d'escalade.

2. Appareil d'escalade selon la revendication 1, **caractérisé en ce que** les câbles d'érection (34) sont passés à l'intérieur des montants verticaux (38) et sont déviés à leur extrémité libre par des galets de renvoi.

3. Appareil d'escalade selon la revendication 1, **caractérisé en ce que** les extrémités des câbles d'érection (34) situées du côté du treuil sont reliées à une pièce d'extrémité (32) dont l'autre extrémité est reliée à un câble de treuillage qui peut être enroulé sur le treuil (30).

4. Appareil d'escalade selon la revendication 1, **caractérisé en ce que** les cadres (20) sont rectangulaires.

5. Appareil d'escalade selon la revendication 4, **caractérisé en ce que** le rapport entre la longueur et la largeur des cadres (20) est compris entre 2 et 3.

6. Appareil d'escalade selon la revendication 1, **caractérisé en ce que** des montants horizontaux (14) à l'extrémité libre desquels sont prévus des tubes de soutien (16) peuvent être déployés sur le soubassement (10) dans la zone de ses coins.

7. Appareil d'escalade selon la revendication 1, **caractérisé en ce que** les pieds de soutien (16) sont reliés par des câbles de serrage (64) à l'extrémité supérieure des montants verticaux (18).

8. Appareil d'escalade selon la revendication 1, **caractérisé en ce que** des moyens de guidage (50) qui coopèrent avec des pièces complémentaires (52) prévues sur les cadres (20) pour guider les cadres (20) lors du montage ou du déploiement de l'appareil d'escalade (1) sont prévus sur au moins certains montants verticaux (18).

9. Appareil d'escalade selon la revendication 8, **caractérisé en ce que** les moyens de guidage sont configurés comme rainures longitudinales (50) et **en ce que** des pièces en T (52) qui peuvent coulisser dans les rainures longitudinales (50) sont installées sur les cadres.

10. Appareil d'escalade selon l'une des revendications précédentes, **caractérisé en ce que** des bras de support (60) sont installés sur au moins deux montants verticaux (18) voisins.

11. Appareil d'escalade selon la revendication 10, **caractérisé en ce que** des entretoises élastiques (66) dont chaque extrémité est reliée à un dispositif de courroie (68) sont passées autour des extrémités libres des bras de support (60) pour former un dispositif de saut qui coopère avec une trampoline.

12. Appareil d'escalade selon la revendication 11, **caractérisé en ce que** deux dispositifs de saut opposés sont prévus.

13. Appareil d'escalade selon la revendication 10, **caractérisé en ce que** des boucles d'escalade, des piles de caisses ou des poutrelles d'escalade sont installées sur les bras de support (60).

14. Appareil d'escalade selon l'une des revendications précédentes, **caractérisé en ce que** des plaques d'escalade peuvent être installées sur les cadres (20).
